# EUROPÄISCHE PATENTSCHRIFT

(11) **EP 0 297 160 B1**
(45) Veröffentlichungstag und Bekanntmachung des Hinweises auf die Patenterteilung: **16.10.1991**
(21) Anmeldenummer: 87109488.4
(22) Anmeldetag: 01.07.1987
(51) Int. Cl.: B65D 50/04

(54) **Kindersicherer Schraubverschluss**
Child-proof screw cap
Capuchon à vis de sécurité

(43) Veröffentlichungstag der Anmeldung: 04.01.1989
(73) Patentinhaber: Georg Menshen GmbH + Co. KG, D-5950 Finnentrop (DE)
(72) Erfinder: Hins, Johannes, D-5768 Sundern/Hagen (DE); Laux, Helmut, D-5950 Finnentrop 12 (DE)
(74) Vertreter: Schmidt, Horst, Dr.

(56) Entgegenhaltungen:
- EP-A- 0 112 683
- FR-A- 2 116 536
- GB-A- 2 100 238
- US-A- 3 837 518
- US-A- 4 241 840

## Beschreibung

Die Erfindung betrifft einen kindersicheren Schraubverschluß für Behälter und dgl..

Die Erfindung betrifft insbesondere eine Verbesserung an kindersicheren Schraubverschlüssen einer Bauart, bei denen an den Verschlußteilen vorgesehene Eingriffselemente innerhalb eines axialen Spieles zwischen den Verschlußteilen beim Aufschrauben des Verschlusses in formschlüssigem Eingriff miteinander treten können, während sie beim Abschrauben des Verschlusses grundsätzlich aufeinander keilartig abgleiten. Derartige Verschlüsse sind z. B. aus folgenden Druckschriften bekannt: DE-C-25 50 538, DE-U- 8615633 und DE-U-7439644. Aus den DE-C-22 43 220, DE-A-23 56 007 und DE-C-19 55 047 sind ferner Originalitätsverschlüsse bekannt, bei denen ein Sicherungskragen oder -ring über Scher- oder Abreißstege mit einer Schraubkappe verbunden ist. Der Sicherungsring kann in hintergreifende Beziehung zu Rastnocken oder einem Ringbund am Hals des zu verschließenden Behälters treten, wodurch er an einer Verdrehung oder axialen Bewegung beim Abschrauben der Kappe vom Behälterhals gehindert ist. Wird dennoch eine Drehkraft auf die Kappe beim Versuch ausgeübt, den Verschluß vom Behälterhals abzuschrauben, so bewirkt dies ein Reißen der Stege. Die intakte Verbindung des Sicherungsringes mit der Schraubkappe zeigt daher dem Benutzer an, daß Manipulationen am Verschluß und damit am Behälterinhalt nicht vorgenommen worden sind. Wesentlicher Nachteil dieser Art Verschlüsse ist die Notwendigkeit, die für ihre Funktion wichtigen Hintergreifeinrichtungen in Gestalt von Rastnocken, Ringbünden und dgl . am Behälterhals vorsehen zu müssen, so daß die Behälter gezielt auf die jeweiligen Bauart des Originalitätsverschlusses abstimmt werden müssen. Dies verteuert nicht nur die Behälter, sondern kann auch wegen der dadurch bedingten Materialverdickungen an den Behälterhälsen fertigungstechnische Schwierigkeiten mit sich ziehen. Außerdem können Schwierigkeiten beim automatischen Aufschrauben dieser Originalitätsverschlüsse auftreten, da der Sicherungsring hierbei stets mehr oder minder stark belastet wird, was zu einem vorzeitigen Reißen der Stege führen kann.

Der Erfindung liegt daher die Aufgabe zugrunde, einen kindersicheren Schraubverschluß der eingangs erwähnten Gattung zu schaffen, der bei einfachem, fertigungsgünstigem Aufbau zusätzlich mit einer Originalitätssicherung ausgestattet ist, ohne daß hierdurch die vorteilhafte benutzer- bzw. anwenderseitige Handhabung der bekannten Verschlüsse dieser Bauart beeinträchtigt wird, insbesondere ohne dass gezielte Modifikationen an den zu verschliessenden Behältern vorgenommen werden müssen.

Diese Aufgabe wird erfindungsgemäss durch die Merkmale des Patentanspruches 1 gelöst. Danach ist am inneren der beiden Verschlussteile über Abreisstege ein Sicherungsring angebunden, der den vom Verschlussinnenteil grundsätzlich axial beweglich gehaltenen Verschlussaussenteil in einer eine Eingriffnahme der Eingriffselemente verhindernden axialen Stellung in Bezug auf den Verschlussinnenteil hält. Eine derartige Anordnung ist zwar grundsätzlich aus der US-A-38 37 518 bekannt. Es fehlt bei dem bekannten Verschluss jedoch nicht nur eine kindersichere Funktion. Auch ist der Sicherungsring, der als geteilter Ring mit Abreisslasche ausgebildet ist, am Verschlussaussenteil angebunden, was zur Folge hat, dass Behälter und Verschluss genau aufeinander abgestimmt werden müssen, damit die für die Funktion des Verschlusses wichtige Anlage des Sicherungsringes an einer Schulterfläche des Behälters zustande kommen kann, ohne dass der Sicherungsring vorzeitig abreisst. Beim erfindungsgemässen kindersicheren Schraubverschluss ist dagegen der Sicherungsring an der Innenkappe angebunden, so dass der Sicherungsring unabhängig vom Aussenteil des Verschlusses ist und eine Anlagefläche schaffen kann, auf der sich der Aussenteil abstützen kann. Damit ist die Ausbildung des Verschlusses grundsätzlich unabhängig von der Konfiguration des Behälters. Die Eingriffselemente können in wirksamem Eingriff miteinander treten, wenn der Sicherungsring vom Verschlussinnenteil abgetrennt ist. Dies kann dadurch bewirkt werden, dass man auf den Verschlussaussenteil von Hand eine ausreichend grosse Axialkraft, z.B. einen Schlag mit dem Ballen einer Hand, ausübt, was den Verschlussaussenteil gegen den Behälter bewegt, wodurch der Sicherungsring und damit die Abreisstege einer Kraft ausgesetzt werden, die zu einem Reissen der Stege führt, wodurch der Verschlussaussenteil automatisch in eine axiale Lage relativ zum Verschlussinnenteil fällt, bei der die Eingriffselemente in gegenseitigem Eingriff treten können. Bei abgetrenntem Sicherungsring kann der Verschluss daher wie die eingangs erwähnten bekannten Schraubverschlüsse gehandhabt werden. Die Abreissstege können als weitere Folge der Anbindung des Sicherungsringes am Verschlussinnenteil gemäss einer Weiterbildung der Erfindung eine im wesentlichen axiale Erstreckung haben.

Trotz hochwirksamer Originalitätssicherung hat der Verschluss einen sehr einfachen Aufbau. Es sind keine Mittel, insbesondere Rasteinrichtungen vorgesehen, die in hintergreifende Beziehung zu irgendwelchen komplementären Teilen am Behälterhals treten. Ein wesentlicher Vorteil des erfindungsgemässen Verschlusses ist daher dessen Verwendung für praktisch jede Art Behälter oder Flaschen, da ausser einem Schraubgewinde keine weiteren Modifikationen am Behälter vorgesehen werden brauchen. Dies erleichtert nicht nur die Fertigung der Verschlüsse selbst, sondern auch der damit zu verschliessenden Behälter, und ausserdem erweist sich das automatische Aufschrauben der Verschlüsse auf die Behälter völlig unproblematisch, da ein vorzeitiges Abtrennen des Sicherungsringes vom Verschluss nicht zu befürchten ist. Die unidirektionale Kupplungsanordnung, die unabhängig von den Eingriffselementen auch im Zustand des noch nicht abgetrennten Sicherungsringes eine Verbindung zwischen Verschlussaussen- und -innenteil schafft, gewährleistet, dass trotz intaktem Sicherungsring der Verschluss auf den Behälter ohne weiteres wie herkömmliche Verschlüsse aufgeschraubt werden kann.

Zur leichten Montage der beiden Verschlussteile ist der Verschlussaussenteil vorzugsweise durch Schnappsitz am Verschlussinnenteil gehalten. Wegen seines einfachen Aufbaues kann der Verschluss besonders kostengünstig im Spritzgiessverfahren unter Verwendung geeigneter Kunststoffmaterialien mittels vergleichsweise einfacher Werkzeuge hergestellt werden.

Die Erfindung wird nachfolgend anhand einer Ausführungsform und der Zeichnung näher erläutert. Es zeigt:
Fig. 1 in teilweise geschnittener Ansicht einen kindersicheren Schraubverschluss gemäss einer Ausführungsform der Erfindung. der darin gezeigten Ausführungsform.

Wie in Fig. l dargestellt, besteht der kindersichere Schraubverschluß nach der Erfindung grundsätzlich aus zwei Teilen, nämlich einem auf den Hals 29 eines Behälters aufschraubbaren Innenteil l und einem davon durch Schnappsitz gehaltenen Außenteil l5. Der Innenteil l trägt an der Innenseite seines umfänglichen Randes 2 ein Schraubgewinde 3, dem ein komplementäres Schraubgewinde 30 an der äußeren Umfangsfläche des Behälterhalses 29 entspricht. In Fig. l betrifft das Bezugszeichen 32 eine obere längs des Behälterhalses 29 sich erstreckende Schulterfläche.

Der Innenteil l des Verschlusses umfaßt eine die Mündungsöffnung des Behälterhalses 29 überspannende Bodenwand mit einem im wesentlichen radialen ringförmigen äußeren Wandbereich 4 und einer zentralen Vertiefung 5. Der Außendurchmesser der Vertiefung 5 ist dem Innendurchmesser der Mündungsöffnung des Behälterhalses 29 angepaßt, so daß die Vertiefung 5 nach Art eines Dichtkonus in die Mündungsöffnung hineinragen kann. Die Vertiefung 5 ist nach oben, d.h. in Richtung auf den Verschlußaußenteil l5, offen und trägt an ihrer Umfangswand ein oder mehrere axiale Rastzähne oder Rastvorsprünge 8 als ein Part einer unidirektionalen Kupplungsanordnung zwischen den Verschlußteilen, auf die nachfolgend noch näher eingegangen wird.

Auf der Oberseite des die Vertiefung 5 umgebenden Wandbereiches 4 ist eine Vielzahl umfänglich verteilter erster Eingriffselemente oder Eingriffsvorsprünge 7 vorgesehen. Die Eingriffselemente haben vorzugsweise eine sägezahnartige Ausbildung, indem sie jeweils eine im wesentlichen vertikale bzw. axiale Sperrfläche 7ʺ und eine sich daran anschließende schräge Auflauffläche 7ʹ besitzen. Die Sperrflächen 7ʺ sämtlicher erster Eingriffselemente 7 weisen bei Betrachtung nach Fig. l in Abschraubrichtung, während die Auflaufflächen 7ʹ in Aufschraubrichtung weisen.

Wie dargestellt, ist der mit dem Innengewinde 3 versehene Rand 2 des Verschlußinnenteiles l an seinem unteren Endbereich, wie bei 9 angedeutet, konisch etwas nach außen erweitert. Die konische Erweiterung 9 bildet eine untere ringförmige im wesentlichen radiale Absatzfläche l3.

Axial unterhalb der Absatzfläche l3 des Verschlußinnenteiles l ist ein Sicherungsring ll angeordnet, der über eine Vielzahl umfänglich verteilter, im wesentlichen axial sich erstreckender Stege l0 mit dem Verschlußinnenteil l insbesondere dessen konischer Erweiterung 9 verbunden ist. Die Stege l0 sind so dimensioniert, daß sie unter einer bestimmten zwischen Sicherungsring ll und Verschlußinnenteil l wirkenden Axialkraft reißen. Der Sicherungsring ll kann eine innere Abmessung haben, die wesentlich größer als die äußere Abmessung des Behälterhalses 29 ist, so daß eine Berührung mit dem Behälterhals beim Aufschrauben des Verschlusses mit Sicherheit vermieden wird. Ferner hat der Sicherungsring ll, wie dargestellt, eine im wesentlichen radiale Schulter- oder Anlagefläche l2, die sich umfänglich im wesentlichen radial außerhalb der äußeren Begrenzungen des Verschlußinnenteiles l erstreckt.

Der Verschlußaußenteil l5 kann eine im Querschnitt im wesentlichen kappenartige Ausbildung mit einer im wesentlichen radialen Bodenwand l9 und einem umfänglichen Rand l6 haben. An der äußeren Umfangsfläche des Randes l6 kann eine axiale Riffelung 23 vorgesehen sein, die die Handhabung des Verschlußaußenteiles l5 erleichtert.

Der Rand l6 trägt im Bereich seines unteren Endes einen ringförmigen radial nach innen ragenden Vorsprung oder Ringbund l7, der in eine einrastende untergreifende Beziehung zu der nach unten weisenden radialen Absatzfläche l3 des Verschlußinnenteiles l kommt, wenn die beiden Verschlußteile l, l5 gemäß Fig. l zusammengesetzt sind. Es versteht sich, daß die Anordnung so ist, daß die beiden Verschlußteile zwar ohne Schwierigkeiten montiert, jedoch nach einmal erfolgter Montage der Verschluß nicht mehr ohne weiteres demontiert werden kann.

Durch das Zusammenwirken der Absatzfläche l3 mit dem Ringbund l7 wird außerdem die axiale Bewegung des Verschlußaußenteiles l5 relativ zum -innenteil l weg vom Behälter begrenzt. Der Rand l6 weist ferner eine Unter- oder Stirnfläche l8 auf, die in Berührung mit der Schulterfläche l2 des Sicherungsringes ll steht, wodurch die axiale Bewegung des Verschlußaußenteiles l5 in Richtung auf den Behälter begrenzt ist.

Wie dargestellt, ist ferner an der Innenseite der Bodenwand l9 des Verschlußaußenteiles l5 in ausgerichteter Beziehung zu den ersten Eingriffselementen 7 des Verschlußinnenteiles l eine Vielzahl zweiter komplementärer Eingriffselemente 2l vorgesehen. Die zweiten Eingriffselemente 2l haben ebenfalls jeweils vorzugsweise eine sägezahnartige Ausbildung mit im wesentlichen vertikalen, d.h. axialen Sperrflächen 2lʺ und schrägen Auflaufflächen 2lʹ. Die Sperrflächen 2l" der zweiten Eingriffselemente 2l weisen in Aufschraubrichtung, während die Auflaufflächen 2lʹ in Abschraubrichtung weisen. Demzufolge können bei einer Verdrehung des Außenteiles l5 gegenüber dem Innenteil l die Sperrflächen 7ʹ der ersten Eingriffselemente 7 in Anlage mit den Sperrflächen 2lʺ der zweiten Eingriffselemente 2l kommen, während bei einer entgegengesetzten Drehung des Verschlußaußenteiles l5 die Auflaufflächen 7ʹ,2lʹ der ersten und zweiten Eingriffselemente 7, 2l aufeinander keilartig abgleiten, so daß sich der Verschlußaußenteil l5 infolge des axialen Spieles zwischen den Verschlußteilen weg vom Behälter bewegen will.

Von einer zentralen Stelle der Innenseite der Bodenwand l9 des Verschlußaußenteiles l5 ragen ferner axial nach unten ein oder mehrere federnde Rastelemente oder Zungen 22 ab, die jeweils bei Betrachtung in einer radialen Schnittebene bogenförmig gekrümmt sind und nach innen federnd nachgeben können. Die Rastelemente 22 haben axiale Stirnkanten, welche zu den Stirnkanten der Rastzähne 8 an der Umfangswand der Vertiefung 5 des Verschlußinnenteiles l ausgerichtet sind. Die Rastelemente 22 haben ferner eine solche axiale Erstreckung, daß sie permanent in Eingriff mit den Rastzähnen 8 des Verschlußinnenteiles l treten können, d.h. auch in der in Fig. l gezeigten Position des Verschlusses mit intaktem Sicherungsring ll. Sie bilden den zweiten Part der unidirektionalen Kupplungsanordnung zwischen den Verschlußteilen.

Der erfindungsgemäße Schraubverschluß umfaßt somit zwei unabhängige Anordnungen, um eine auf den Verschlußaußenteil l5 ausgeübte Drehkraft auf den Verschlußinnenteil l zu übertragen. Dabei ist die durch die unidirektionale Kupplungsanordnung 8, 22 geschaffene Drehverbindung nur bei Drehung des Verschlußaußenteiles l5 in Aufschraubrichtung wirksam, da bei einer Drehung in entgegensetzter Richtung die federnden Rastelemente oder Zungen 22 an den Rastzähnen 8 des Verschlußinnenteiles l lediglich entlanggleiten, so daß eine kuppelnde Verbindung nicht zustande kommt.

Die andere mögliche Drehverbindung zwischen den Verschlußteilen wird durch die ersten und zweiten Eingriffslemente 7, 2l am Innen- bzw. Außenteil l, l5 geschaffen. Wie Fig. l zeigt, verhindert der Sicherungsring ll ein Zusammenwirken dieser Eingriffselementen 7, 2l, indem er den Verschlußaußenteil l5 in einer axialen Beziehung zum Verschlußinnenteil l hält, bei der die zweiten Eingriffselemente 2l des Verschlußaußenteiles l5 außerhalb der axialen Begrenzungen der zweiten Eingriffselemente 7 des Verschlußinnenteiles l liegen. In dieser bei intakten Stegen l0 eingenommenen Position besteht daher eine Drehkraft übertragende Verbindung zwischen Verschlußteilen nur über die unidirektionale Kupplungsanordnung, bestehend aus den federnden Rastelementen 22 und den Rastzähnen 8. Somit kann der Verschluß zwar auf den Hals eines Behälters ohne weiteres wie ein gewöhnlicher einteiliger Verschluß fest aufgeschraubt werden. Der Versuch, den aufgeschraubten Verschluß vom Behälter abzuschrauben, mißlingt jedoch, da bei einer Drehkraft auf den Verschlußaußenteil in Abschraubrichtung die unidirektionale Kupplungsanordnung unwirksam ist und die ersten und zweiten Eingriffselemente 7, 2l durch den Sicherungsring ll außer Eingriff miteinander gehalten werden.

Vor Abschrauben des Verschlusses ist es daher erforderlich, den Sicherungsring ll abzutrennen. Dazu muß auf den Verschlußaußenteil l5 eine äußere Kraft, z.B. ein Schlag, ausgeübt wird, der eine axiale Bewegung des Verschlußaußenteiles l5 gegen den Behälter bewirkt, so daß der Sicherungsring ll infolge seiner Anlage am Verschlußaußenteil eine ebensolche Bewegung vornimmt und dadurch die Stege l0 zum Reißen gebracht werden. Bei gerissenen Stegen l0 und damit abgetrenntem Sicherungsring ll kommt der Verschlußaußenteil l5 in eine axiale Lage in Bezug auf den Innenteil l, bei der eine Eingriffnahme zwischen den ersten und zweiten Eingriffselementen 7, 2l möglich ist. Bei Einwirken einer Drehkraft auf den Verschlußaußenteil l5 in Aufschraubrichtung kommt es unter diesen Umständen zu einer zweifachen formschlüssigen Verknüpfung der Verschlußteile, nämlich sowohl über die Eingriffselemente 7, 2l als auch über die unidirektionale Kupplungsanordnung.

Beim Versuch, den Verschluß vom Behälterhals abzuschrauben, werden jedoch aufgrund des axialen Spieles zwischen den Verschlußteilen die Auflaufflächen 7', 21' der ersten bzw. zweiten Eingriffselemente 7, 21 lediglich aufeinander abgleiten, so daß keine Drehkraft auf den Verschlußinnenteil übertragen wird. Hierzu ist zusätzlich erforderlich, gleichzeitig mit der Drehkraft eine gegen den Behälter gerichtete Axialkraft auf den Verschlußaußentell 15 auszuüben, so daß zwischen den keilartig aufeinander stehenden Auflaufflächen 7', 21' der ersten und zweiten Eingriffselemente 7, 21 eine Reibhaltekraft erzeugt wird, die während der Dauer des Einwirkens der Axialkraft eine kraftschlüssige Verbindung zwischen den beiden Verschlußteilen 1, 15 schafft. Da die Reibhaltekraft nicht nur von der Stärke der äußeren Kraft, sondern auch von der Schräge der Auflaufflächen 7', 21' der Eingriffselemente 7, 21 abhängt, ist deren Neigung entsprechend zu wählen. Geeignete Neigungswinkel der Auflaufflächen können 25° bis 45° betragen.

Die Erfindung wurde vorauszugehend anhand bevorzugter Ausführungsformen beschrieben. Es versteht sich jedoch, daß sie hierauf nicht beschränkt ist, sondern Modifikationen, die sich anhand der gegebenen Lehre dem Fachmann anbieten, einbezogen sind. So braucht eine unidirektionale Kupplungsanordnung zum erstmaligen Aufschrauben des Verschlusses auf den Behälterhals nicht unbedingt vorgesehen werden, wenn man anstelle eines Aufschraubens des fertig montierten Verschlusses zunächst nur den Verschlußinnenteil auf den Behälter aufschraubt und dann den Außenteil darauf aufsetzt, was infolge des Schnappsitzes ohne weiteres möglich ist. Auch kann die unidirektionale Kupplungsanordnung, wenn vorgesehen, eine andere Ausbildung als in Gestalt von miteinander in Eingriff tretenden federnden Zungen und Rastzähnen haben. Ferner ist es nicht erforderlich, daß sowohl die ersten als auch zweiten Eingriffselemente eine im wesentlichen komplementäre sägezahnförmige Konfiguration haben. Vielmehr reicht es aus, wenn nur entweder die ersten oder zweiten Eingriffselemente dergestalt ausgebildet sind und die betreffenden anderen Eingriffselemente als z.B. Stummel oder Ansätze ausgebildet sind. Bezüglich weiterer Modifikationen hinsichtlich der Ausgestaltung des Verschlußaußen- und -innenteiles und der miteinander zusammenwirkenden Eingriffselemente wird auf die DE-U-74 39 644 verwiesen. Eine weitere Modifikation sieht vor, daß zwischen Verschlußaußen- und -innenteil Federmittel angebracht sein können, die im entspannten Zustand den Verschlußaußenteil so halten, daß die Eingriffselemente außer Eingriff miteinander stehen. Eine geeignete Ausbildung für derartige Federelemente ist der DE-U-86 l5 533 zu entnehmen.

## Patentansprüche

1. Kindersicherer Schraubverschluss für Behälter oder dgl., bestehend aus:
einem auf dem Behälterhals aufschraubbaren Innenteil (1) und einem davon gehaltenen Aussenteil (15),
am Innen- und Aussenteil (1,15) vorgesehene erste und zweite Eingriffselemente (7,21), welche innerhalb eines axialen Spieles zwischen den Verschlussteilen bei einer Drehung im Sinne eines Aufschraubens des Verschlusses auf den Behälterhals in formschlüssigen Eingriff miteinander bringbar sind und bei entgegengesetzter Drehung keilartig aneinander abgleiten können, jedoch unter Einwirken einer auf den Aussenteil (15) ausgeübten bestimmten Axialkraft in kraftschlüssigen Eingriff miteinander bringbar sind, um den Verschluss vom Behälterhals abzuschrauben,
einem Sicherungsring (11), der über Abreißstege (10) am Innenteil (1) angebunden ist und eine Anlagefläche (12) zur Anlage an einer Unterfläche (18) des Aussenteiles (15) hat, um den Aussenteil (15) in einer eine Eingriffsnahme der ersten und zweiten Eingriffselemente (7,21) verhindernden axialen Stellung in Bezug auf den Innenteil (1) zu halten, so dass die Eingriffselemente (7,21) nur nach Abtrennen des Sicherungsringes (11) in Eingriff miteinander treten können, und
einer von den Eingriffselementen (7,21) unabhängigen, unidirektionalen Kupplungsanordnung (8,21) zur Schaffung einer Drehverbindung zwischen dem Innen- und Aussenteil (1,15) in Aufschraubrichtung des Verschlusses bei intakten Abreißstegen (10).

2. Schraubverschluss nach Anspruch 1, dadurch gekennzeichnet, dass sich die Abreißstege (10) im wesentlichen axial erstrecken.

3. Schraubverschluss nach Anspruch 1 oder 2, dadurch gekennzeichnet, dass die Abreißstege (10) so dimensioniert sind, dass sie unter einer auf den Aussenteil (15) ausgeübten bestimmten axialen Kraft, insbesondere Schlagkraft, reissen.

4. Schraubverschluss nach einem der vorhergehenden Ansprüche, dadurch gekennzeichnet, dass die unidirektionale Kupplungsanordnung Rastzähne (8) an entweder dem Innen- oder Aussenteil (1,15) und damit zusammenwirkende federnde Rastelemente (22) am betreffenden anderen Verschlussteil umfasst.

5. Schraubverschluss nach einem der vorhergehenden Ansprüche, dadurch gekennzeichnet, dass der Aussenteil (15) durch Schnappsitz am Innenteil (1) gehalten ist.

## Claims

1. Childproof screw closure for containers or the like and consisting of an inner part (1), which is threadable onto the container neck, and an outer part (15) retained thereby, first and second engagement elements (7, 21), which are provided respectively at the inner and outer parts (1, 15), are bringable into shape-locking engagement each with the other within an axial play between the closure parts on a rotation in the sense of a threading of the closure onto the container neck and which on opposite rotation can slide off one against the other in the manner of a wedge, yet are bringable into force-locking engagement each with the other under the effect of a certain axial force exerted onto the outer part (15) in order to thread the closure off from the container neck, a securing ring (11), which is tied by way of tear-off webs (10) to the `inner part (1) and has a bearing surface (12) for bearing against an underside (18) of the outer part (15), in order to retain the outer part (15) in relation to the inner part (1) in an axial setting which prevents an interengagement of the first and second engagement elements (7, 21) so that the engagement elements (7, 21) can enter into engagement each with the other only after severing of the securing ring (11) and of unidirectional coupling arrangement (8, 21), which is independent of the engagement elements (7, 21), for the creation of a rotational connection between the inner and outer parts (1, 15) in screwing-on direction while the tear-off webs (10) are intact.

2. Screw closure according to claim 1, characterised thereby, that the tear-off webs (10) extend substantially axially.

3. Screw closure according to claim 1 or 2, characterised thereby, that the tear-off webs (10) are so dimensioned that they tear under a certain axial force, in particular impact force, exerted on the outer part (15).

4. Screw closure according to one of the preceding claims, characterised thereby, that the unidirection coupling arrangement comprises detent teeth (8) at either the inner part (1) or the outer part (15) and resilient detent elements (22) co-operating therewith at the respective other closure part.

5. Screw closure according to one of the preceding claims, characterised thereby, that the outer part (15) is retained by snap fit at the inner part (1).

## Revendications

1. Fermeture à visser avec sécurité pour les enfants pour récipient ou analogue constituée de :
une pièce intérieure (1) pouvant être vissée sur le col du récipient et une pièce extérieure (15) maintenue à distance de celle-ci,
des premiers et des deuxièmes éléments d'engagement (7, 21) prévus sur la pièce intérieure (1) et la pièce extérieure (15), qui peuvent être engagés les uns avec les autres de manière géométrique en cas de rotation dans le sens du vissage de la fermeture sur le col du récipient et qui peuvent glisser à la manière d'un coin les uns sur les autres en cas de rotation dans le sens inverse, mais qui peuvent toutefois être maintenus mécaniquement en engagement mutuel sous l'effet d'une force axiale déterminée exercée sur la pièce extérieure (15) afin de dévisser la fermeture du col du récipient,
une bague de sécurité (11) qui est assemblée à la pièce intérieure (1) au moyen de nervures à arracher (10) et qui possède une surface d'appui (12) pour appuyer sur une face inférieure (18) de la pièce extérieure (15) afin de maintenir la pièce extérieure (15) dans une position axiale par rapport à la pièce intérieure (1) qui empêche l'engagement des premiers et des deuxièmes éléments d'engagement (7, 21) si bien que les éléments d'engagement (7, 21) ne peuvent s'engager les uns avec les autres que si la bague de sécurité (11) est séparée et,
un dispositif d'accouplement unidirectionnel (8, 22) indépendant des éléments d'engagement (7, 21) pour créer une liaison de rotation entre la pièce intérieure (1) et la pièce extérieure (15) dans la direction de vissage de la fermeture alors que les nervures à arracher (10) sont intactes.

2. Fermeture à visser selon la revendication 1, caractérisée en ce que les nervures à visser (10) s'étendent essentiellement dans le sens axial.

3. Fermeture à visser selon la revendication 1 ou 2, caractérisée en ce que les nervures à arracher (10) sont dimensionnées de façon à ce qu'elles s'arrachent sous l'effet d'une force axiale déterminée et, en particulier, d'un choc appliqué à la pièce extérieure (15).

4. Fermeture à visser selon l'une des revendications précédentes, caractérisée en ce que le dispositif d'accouplement unidirectionnel comprend des dents d'emboîtement (8), soit sur la pièce intérieure (1), soit sur la pièce extérieure (15) et des éléments d'emboîtement élastiques (22) coopérant avec ceux-ci sur l'autre pièce de fermeture.

5. Fermeture à visser selon l'une des revendications précédentes, caractérisée en ce que la pièce extérieure (15) est maintenue sur la pièce intérieure (1) par un siège à emboîtement.
